# EUROPÄISCHE PATENTSCHRIFT

(11) **EP 0 089 414 B1**
(45) Veröffentlichungstag und Bekanntmachung des Hinweises auf die Patenterteilung: **02.09.1987**
(21) Anmeldenummer: 82111644.9
(22) Anmeldetag: 15.12.1982
(51) Int. Cl.: H01P 1/06

(54) **Hohlleiter-Drehkupplung**
Waveguide rotating joint
Joint rotatif pour guide d'ondes

(30) Priorität: 18.03.1982 DE 3209906
(43) Veröffentlichungstag der Anmeldung: 28.09.1983
(73) Patentinhaber: ANT Nachrichtentechnik GmbH, D-71522 Backnang (DE)
(72) Erfinder: Mörz, Günter, Dr., D-7140 Ludwigsburg (DE); Speldrich, Werner, D-7150 Backnang (DE)

## Beschreibung

Die vorliegende Erfindung betrifft eine Hohlleiter-Drehkupplung, deren drehbar miteinander verbundene Kupplungsglieder aus Teilhohlleitern bestehen, die durch Teilung eines ringförmigen Hohlleiters in einer Längsschnittebene entstanden sind, wobei jeder Teilhohlleiter mindestens einen Wellenleitereingang bzw. -ausgang besitzt und in ; den Teilhohlleitern an den Wellenleitereingängen bzw. -ausgängen Umlenkelemente angeordnet sind, die den eingespeisten Wellen eine bestimmte Umlaufrichtung im ringförmigen Hohlleiter verleihen bzw. Wellen einer ; bestimmten Umlaufrichtung aus diesem herausführen, wobei die Umlenkelemente hakenförmig gebogene Formstücke sind, die mit einer Wellensperrstruktur versehen sind.

Bei allgemein üblichen Drehkupplungen wird in J der Drehebene ein rotationssymmetrisches Feld erzeugt, weil dessen Ausbreitungseigenschaften durch die Drehung nicht beeinflußt wird. Dazu werden als gegeneinander verdrehbare Kupplungsglieder entweder Koaxialleiter oder J Rundhohlleiter eingesetzt. Derartige Drehkupplungen gehen z. B. aus der DE-PS 26 24 428 und der DE-PS 21 34 077 hervor. Gerade bei Rechteckhohlleitern als Eingangs- bzw. Ausgangswellenleiter der Drehkupplung sind . recht komplizierte Übergänge auf die rotationssymmetrischen Kupplungsglieder erforderlich. Dies trifft, wie die DE-PS 21 34 077 zeigt, vor allem dann zu, wenn die Drehkupplung mehrkanalig ausgebildet ist.

Solche Übergänge und die damit verbundenen Maßnahmen zur Wellentypwandlung bringen eine Erhöhung der Durchgangsdämpfung der Drehkupplung mit sich und verursachen störende Resonanzen. Außerdem sind solche · Drehkupplungen sehr schmalbandig. Mehrkanaligen Ausführungen sind daher enge Grenzen gesetzt.

Eine Hohlleiter-Drehkupplung gemäß den einleitend gemachten Ausführungen ist aus der · US-A-3 604 009 bekannt. Die hierbei in den Teilhohlleitern eingesetzten hakenförmig gekrümmten Umlenkelemente enden alle in der Trennebene zwischen den beiden Teilhohlleitern. Somit entsteht zwischen der in der Trennebene 1 endenden Oberseite eines jeden Umlenkelements und dem darüber liegenden Teilhohlleiter ein kurzes unterhalb seiner Grenzfrequenz (Cutoff) betriebenes Hohlleiterstück, welches für die sich im Hohlleiter i ausbreitenden Wellen innerhalb eines bestimmten Frequenzbandes einen hohen Durchgangswiderstand darstellt. Um die Filterwirkung dieser Cutoff-Hohlleiterstücke noch zu verbessern, ist die Oberseite der Umlenkelemente mit einer quer zur Wellenausbreitungsrichtung verlaufenden Rille, einer eindimensionalen Wellensperrstruktur, versehen.

Aus der FR-A-1 407 755 und der US-A-3 852 762 gehen ebenfalls Hohlleiter-Drehkupplungen hervor, die aus zwei gegeneinander verdrehbaren Teilhohlleitern bestehen.

In den mit einem Eingang und mehreren Ausgängen versehenen Teilhohlleitern der Drehkupplung gemäß US-A-3 852 762 sind Umlenkelemente angeordnet, die genauso wie beim Gegenstand der erwähnten US-A-3 604 009 Cutoff-Eigenschaften haben.

Bei der Hohlleiter-Drehkupplung der FR-A-1 407 755 sind über Koppelöffnungen in den Seitenwänden der Teilhohlleiter Hohlleiterarme angekoppelt, welche die Wellen in die Teilhohlleiter einspeisen bzw. aus diesen auskoppeln. Diese Art der Welleneinkopplung bzw. -auskopplung führt zu einer sehr großräumigen Bauform der Hohlleiter-Drehkupplung, vor allem wenn sie mehrkanalig ausgelegt werden soll.

Der Erfindung liegt nun die Aufgabe zugrunde, eine Hohlleiter, Drehkupplung der eingangs genannten Art anzugeben, die gegenüber dem Stand der Technik in einem breiteren Frequenzband störungsfrei betrieben werden kann.

Erfindungsgemäß wird diese Aufgabe dadurch gelöst, daß jedes in einem Teilhohlleiter angeordnete Formstück in den anderen Teilhohlleiter kontaktfrei hineinragt und daß die mit den Hohlleiterwänden nicht kontaktierten Flächen außer der die Hohlleiterwelle umlenkenden gekrümmten Fläche der Formstücke mit zweidimensionalen Wellensperrstrukturen in Form von senkrecht und waagrecht verlaufenden, in die Flächen eingeschnittenen Rillen versehen sind.

Zweckmäßige Ausführungen der Erfindung gehen aus den Unteransprüchen hervor.

Es ist aus der FR-A-2 092 709 an sich bekannt, in der Trennebene zweier gegeneinander verdrehbarer Hohlleiter eine zweidimensionale Wellensperrstruktur vorzusehen.

Anhand von in der Zeichnung dargestellten Ausführungsbeispielen wird nun die Erfindung näher erläutert. Es zeigen:
Fig. 1 koaxial angeordnete Kupplungsglieder,
Fig. 2 axial hintereinander angeordnete Kupplungsglieder,
Fig. 3a bis 3e mehrere Ansichten einer einkanaligen Drehkupplung,
Fig. 4a, b Drauf- und Seitenansicht eines Hohlleiterumlenkelementes,
Fig. 5 eine zweikanalige Drehkupplung,
Fig. 6 eine Drehkupplung, deren elektrische Länge konstant gehalten oder variiert werden kann und
Fig. 7 eine Drehkupplung mit unbegrenztem Drehwinkel.

Bei der erfindungsgemäßen Drehkupplung bestehen die gegeneinander verdrehbaren Kupplungsglieder aus einem in einer Längsschnittebene getrennten, ringförmigen Hohlleiter.

Fig. 1 zeigt einen Ausschnitt eines Rechteckhohlleiters, der in der H-Ebene ringförmig gebogen ist und dessen Schnitt ebenfalls in der H-Ebene liegt. Die durch die Trennung des Hohlleiters entstandenen Teilhohlleiter 1 und 2 sind koaxial gegeneinander verdrehbar angeordnet. In den Seitenwänden der Teilhohlleiter befinden sich die Hohlleitereingänge bzw. -ausgänge 3, 4.

Ein in der E-Ebene ringförmig gebogener Rechteckhohlleiter, der durch einen Schnitt in der E-Ebene in zwei Teilhohlleiter 5 und 6 geteilt ist, geht aus der Fig. 2 hervor. Hier ist nur der Hohlleitereingang 7 in der Seitenwand des Teilhohlleiters 5 sichtbar.

Als Trennebene des ringförmigen Hohlleiters wird sinnvollerweise die Längssehnittebene (E-, H-Ebene) gewählt, in der die Querströme minimal sind. Denn in der Trennebene auftretende Querströme würden in dem Spalt zwischen den Teilhohlleitern, vor allem wenn beide nicht elektrisch miteinander kontaktiert sind, Störwellen anregen. Gerade die kontaktfreie Kupplung, die sogenannte Drosselkupplung (choke coupling), hat besondere Bedeutung, da durch sie störanfällige Schleifenkontakte entfallen. In der nachfolgenden Beschreibung wird daher ausschließlich von der kontaktfreien Drehkupplung ausgegangen. Außerdem wird den folgenden Ausführungsbeispielen das in der Fig. 2 dargestellte Kupplungsprinzip zugrunde gelegt, bei dem die Teilhohlleiter in der E-Ebene ringfdrmig gebogen und axial hintereinander angeordnet sind. Diese Ausführungen lassen sich in äquivalenter Weise auf das in der Fig. 1 gezeigte Prinzip, bei dem in der E-Ebene gebogene Teilhohlleiter koaxial übereinander angeordnet sind, übertragen.

Die Fig. 3a zeigt einen Querschnitt durch eine zweiteilige Drehkupplung. Eine Draufsicht auf die Innenseite der beiden Teilhohlleiter 5 und 6 ist den Fig. 3b und 3c zu entnehmen. Mit 7 und 8 sind die in den Seitenwänden der Teilhohlleiter eingelassenen Ein- bzw. Ausgänge bezeichnet. Eine z. B. durch den Eingang 7 eingespeiste Welle wird von einem Umlenkelement 9, das vor dem Eingang 7 im Teilhohlleiter 5 fest angeordnet ist, in eine ganz bestimmte Umlaufriehtung des Hohlleiters geführt. Ein Umlenkelement 10, das vor dem Ausgang 8 im Teilhohlleiter 6 fest angeordnet ist, leitet die Welle wieder aus dem Hohlleiter heraus.

Die in den Fig. 3d und 3e gezeigten Schnitte AB und C-D durch die Umlenkelemente 9 und 10 verdeutlichen deren Funktionsweise.

Während jedes Umlenkelement 9 und 10, wie bereits gesagt, mit seinen unteren Bereichen fest mit einem Teilhohlleiter kontaktiert ist, ragt dessen oberer Bereich kontaktfrei in den jeweils gegenüberliegenden Teilhohlleiter hinein (vgl. Fig. 3a). In den Spalten zwischen den Umlenkelementen und den Hohlleiterwandungen, die die kontaktfreie Führung mit sich bringt, werden zwangsweise Störwellen angeregt. Die bei der Umlenkung entstandenen Störwellen breiten sich im wegen der kontaktfreien Führung vorhandenen Trennspalt 11 zwischen den beiden Teilhohlleitern sowohl in tangentialer als auch in radialer Richtung aus. Es ist daher eine in beiden Richtungen wirkende Sperrstruktur vorgesehen, die die Störwellen im Trennspalt unterdrückt. Und zwar besitzt nur die Trennebene des Teilhohlleiters 5 eine Sperrstruktur. Eine Draufsicht auf die Trennbebene des Teilhohlleiters 5 zeigt die Fig. 3b. Es befindet sich dort eine Sperrstuktur, die aus dem bekannten Waffeleisenfilter (s. Microwave Filters, Impecance-Matching Networks, and Coupling Structures, McGraw-Hill, 1964) abgeleitet ist. Diese spezielle zweidimensional wirkende Sperrstruktur entsteht dadurch, daß in die Trennebene radial und parallel zur Hohlleiterachse kreisförmig verlaufende Rillen 12 und 13 eingefräst werden. Die Rillen und die verbleibenden Stege 14 sind so dimensioniert, daß die Grenzfrequenz der Sperrstruktur weit unterhalb der tiefsten Frequenz des Übertragungsfrequenzbandes liegt.

Auch der nicht kontaktierte obere Bereich der Umlenkelemente, die bei dem in den Fig. 3a bis 3e gezeigten Ausführungsbeispiel aus hakenförmig gebogenen massiven Formteilen bestehen, ist mit einer nach dem Vorbild des Waffeleisenfilters ausgebildeten Sperrstruktur versehen. Sie soll einerseits die Anregung von Störwellen vermindern und andererseits dafür sorgen, daß sich keine Wellen in die der Umlenkrichtung entgegengesetzte Richtung ausbreiten. Zu diesem Zweck ist die gesamte Oberfläche der Umlenkelemente mit senkrecht und waagerecht verlaufenden Rillen 15, 16 und Stegen 17 versehen. Unter Umständen ist es zweckmäßig, die Rückseiten der Umlenkelemente mit Absorbermaterial zu versehen.

Statt dieser massiven Formteile 9 und 10 können als Umlenkelemente auch in der E- und H-Ebene gekrümmte, dünnwandige Hohlleiterstücke 18 verwendet werden. Die Fig. 4a zeigt ein solches Hohlleiterstück 18 von der Unterseite her, wo der Eingang 19 zu sehen ist, der über den Eingang 7 bzw. Ausgang 8 im Teilhohlleiter 5 bzw. 6 gesetzt wird. In dieser Darstellung ist die Krümmung des Hohlleiterstückes 18 in der E-Ebene erkennbar. Die Krümmung in der H-Ebene verdeutlicht die Seitenansicht (s. Fig. 4b). Diese Ansicht zeigt den Ausgang 20 des Hohlleiterstückes, der in eine der beiden Umlaufrichtungen des ringförmigen, geteilten Hohlleiters weist. Auch dieses Umlenkelement ist mitsamt seinem unteren Bereich in einem Teilhohlleiter befestigt und gleitet mit seinem oberen Bereich kontaktlos durch den anderen Teilhohlleiter.

Bei der Beschreibung des Anmeldungsgegenstandes ist oben von einer einkanaligen Drehkupplung, also einer Drehkupplung mit nur einem Signaleingang und einem Signalausgang, ausgegangen worden. Die erfindungsgemäße Drehkupplung läßt sich ohne weiteres mehrkanalig ausführen. In der Fig. 5 ist eine zweikanalige Drehkupplung schematisch dargestellt. Dabei sind in jedem Teilhohlleiter zwei Signaleingänge 21 und 22 bzw. zwei -ausgänge 21' und 22' vorhanden. Das in den Eingang 21 des oberen Teilhohlleiters eingespeiste Signal wird in Pfeilrichtung in den ringförmigen Hohlleiter eingespeist und durch den strichliert gezeichneten Ausgang 21' im darunterliegenden Teilhohlleiter wieder herausgeführt. Entsprechend ist dem Eingang 22 der Ausgang 22' zugeordnet. Die an den Ein- und Ausgängen angeordneten Umlenkelemente legen durch ihre Orientierung die Zuordnung zwischen den Ein- und Ausgängen fest und gewährleisten, daß keine Überlagerung der Signalkanäle in dem ringförmigen Hohlleiter erfolgt.

Eine praktische Ausführung der oben beschriebenen Drehkupplung mit einem mittleren Ringdurchmesser von 110 mm und Anschlußhohlleitern mit einem Rechteckquerschnitt von 9,53 x 19,05 besitzt einen sehr geringen Reflexionsfaktor von < 0 03 und eine große Bandbreite von 32 %. Die Bandbreite läßt sich noch weiter erhöhen durch den Einsatz eines ringförmigen Steghohlleiters. Der Drehwinkelbereich hängt von der Dimensionierung der Umlenkelemente ab. So hat z. B. eine einkanalige Ausführung einen maximalen Drehwinkel von 270° und eine zweikanalige immerhin noch einen maximalen Drehwinkel von 110°.

Bei einer aus zwei Teilhohlleitern zusammengesetzten Drehkupplung ändert sich mit dem Drehwinkel auch die elektrisch wirksame Weglänge im Innern der Drehkupplung. Die Fig. 6 zeigt nun einen Querschnitt durch eine erweiterte Drehkupplung, bei der die elektrische Weglänge konstant gehalten wird. Sie besteht aus einem ersten Teilhohlleiter 24, einem hiermit drehbar verbundenen zweiten Teilhohlleiter 25, einem dritten Teilhohlleiter 26, der an dem zweiten Rücken befestigt ist und einem vierten Teilhohlleiter 27, der mit dem dritten wiederum drehbar verbunden ist. Bei der in Fig. 6 dargestellten einkanaligen Ausführung ist der ersten Teilhohlleiter 24 mit einem Hohlleitereingang 23 und der vierte Teilhohlleiter 27 mit einem Hohlleiterausgang 28 versehen. Außerdem besitzt die Trennwand zwischen dem zweiten und dritten Teilhohlleiter eine Durchgangsöffnung 29. Die zu beiden Seiten der Durchgangsöffnung 29 angeordneten Umlenkelemente - sie sind der übersichtlichkeit halber nicht eingezeichnet - leiten die Welle vom Teilhohlleiter 25 hinüber in den Teilhohlleiter 26 ohne die Umlaufrichtung zu ändern. Die strichpunktierte Linie 30 in Fig. 6 deutet die Wellenführung an. Durch eine bestimmte Relativbewegung der beiden fest miteinander verbundenen mittleren Teilhohlleiter 25 und 26 gegenüber der sich gegeneinander verdrehenden äußeren Teilhohlleiter 24 und 27 bleibt die elektrische Weglänge in der Drehkupplung konstant. Denn eine Wegverlängerung, hervorgerufen durch eine Drehung z. B. des ersten Teilhohlleiters 24 gegenüber dem zweiten Teilhohlleiter 25, wird durch eine Wegverkürzung aufgrund einer Verdrehung des vierten Teilhohlleiters 27 gegenüber dem dritten Teilhohlleiter 26 wieder ausgeglichen.

Durch eine geringfügige Änderung der soeben beschriebenen Drehkupplung läßt sich auch ein Hohlleiter mit variabler Länge, wie er zu Meßzwecken häufig benötigt wird, bzw. ein Phasenschieber realisieren. In diesem Fall sind die Umlenkelemente an der Durchgangsöffnung 29 so orientiert, daß die aus dem Teilhohlleiter 25 durch die Öffnung 29 in den Teilhohlleiter 26 geleitete Welle eine Umkehrung der Umlaufrichtung erfährt (s. strichlierte Linie 31).

Nur durch Verdrehen der beiden mittleren Teilhohlleiter 25 und 26 gegenüber den beiden äußeren feststehenden Teilhohlleitern 24 und 27 kann man eine gewünschte elektrische Weglänge bzw. Fhase einstellen.

Die in Fig. 6 gezeigte einkanalige Drehkupplung läßt sich ohne großen Aufwand auch zu einer mehrkanaligen ausbauen.

Die zuvor beschriebenen Ausführungen der Drehkupplung haben einen begrenzten Drehwinkelbereich « 360°), da jeweils mindestens zwei Umlenkelemente in einem aus zwei Teilhohlleitern zusammengesetzten, ringförmigen Hohlleiter gleiten, die bei bestimmten Winkelstellung aneinanderstoßen. Da vielfach ein nur begrenzter Drehwinkelbereich erforderlich ist, reicht eine solche Drehkupplung aus. Es gibt aber auch Anwendungsfälle, wo die Kupplungsglieder uneingeschränkt gegeneinander verdrehbar sein müssen.

Eine derartige Endlos-Drehkupplung zeigt die Fig. 7. Sie besteht aus einem ersten Teilhohlleiter 32, einem damit drehbar verbundenen zweiten Teilhohlleiter 33, an dessen Rückwand sich ein ungeteilter, auch ringförmig gebogener Hohlleiter 34 anschließt, und einen rückseitig daran angeordneten dritten Teilhohlleiter 35, der wiederum mit einem vierten Teilhohlleiter 36 drehbar verbunden ist. Die beiden letzten Teilhohlleiter 35 und 36 können auch durch einen ungeteilten Hohlleiter ersetzt werden, da im allgemeinen eine Drehebene, die schon zwischen den Teilhohlleitern 32 und 33 vorhanden ist, ausreicht. Der Wellenleitereingang 37 bzw. -ausgang 38 befindet sich im ersten 32 bzw. im letzten Teilhohlleiter 36. Die Wände zwischen dem ungeteilten Hohlleiter 34 und den benachbarten Teilhohlleitern 33 und 35 weisen jeweils eine 0 dB-Koppelstruktur auf, die in der Fig. 7 in Form von Durchbrüchen 39,40 angedeutet ist. Es ist auch mögilch, die Drehebene dieser Endlos-Drehkupplung in den ungeteilt gezeichneten Hohlleiter 34 zu verlegen.

Durch die Zwischenschaltung des ungeteilten Hohlleiters 34 erreicht man, daß in den gegeneinander verdrehbaren Teilhohlleitern sich keine Umlenkelemente mehr gegenseitig im Weg stehen, so daß ein ungehindertes Verdrehen der Kupplungsglieder um einen beliebig großen Winkel möglich ist.

Bei den beschriebenen Drehkupplungen ist nicht auf die mechanische Ausführung von die einzelnen Kuppplungsglieder miteinander verbindenden Drehlager und Getriebe eingegangen worden. Es bleibt dem Fachmann überlassen, bereits bekannte Lager und Getriebe einzusetzen.

## Patentansprüche

1. Hohlleiter-Drehkupplung, deren drehbar miteinander verbundene Kupplungsglieder aus Teilhohlleitern bestehen, die durch Teilung eines ringförmigen Hohlleiters in einer Längsschnittebene entstanden sind, wobei jeder Teilhohlleiter mindestens einen Wellenleitereingang bzw. -ausgang besitzt und in den Teilhohlleitern an den Wellenleitereingängen bzw. -ausgängen Umlenkelemente angeordnet sind, die den eingespeisten Wellen eine bestimmte Umlaufrichtung im ringförmigen Hohlleiter verleihen bzw. Wellen einer bestimmten Umlaufrichtung aus diesem herausführen, wobei die Umlenkelemente hakenförmig gebogene Formstücke sind, die mit einer Wellensperrstruktur versehen sind, dadurch gekennzeichnet daß jedes in einem Teilhohlleiter (1, 2, 3,4, 5, 6) angeordnete Formstück (9, 10) in den anderen Teilhohlleiter kontaktfrei hineinragt und daß die mit den Hohlleiterwänden nicht kontaktierten Flächen außer der die Hohlleiterwelle umlenkenden gekrümmten Fläche der Formstücke (9, 10) mit zweidimensionalen Wellensperrstrukturen (15, 16, 17) in Form von senkrecht und waagrecht verlaufenden, in die Flächen eingeschnittenen Rillen (15, 16) versehen sind.

2. Hohlleiter-Drehkupplung nach Ansruch 1, dadurch gekennzeichnet, daß in dem Trennspalt der beiden Teilhohlleiter (1, 2, 3, 4, 5, 6), eine zweidimensional orientierte Wellensperrstruktur (12, 13, 14) vorhanden ist in Form von senkrecht und parallel zur kreisförmigen Hohlleiterlängsachse verlaufenden, in die Trennfläche eines Teilhohlleiters eingelassenen Rillen (12, 13).

3. Hohlleiter-Drehkupplung nach Anspruch 1, dadurch gekennzeichnet, daß bei mit zwei Wellenleitereingängen (21, 22) bzw. zwei Wellenleiterausgängen (21', 22') versehenen Teilhohlleitern jeweils das an einem Wellenleitereingang und das an dem zugehörigen Wellenleiterausgang angeordnete Umlenkelement in einander entgegengesetzte Richtungen orientiert sind.

4. Hohlleiter-Drehkupplung nach Anspruch 1, dadurch gekennzeichnet, daß vier Teilhohlleiter (24, 25, 26, 27) miteinander gekoppelt sind in der Weise, daß ein erster mit mindestens einem Wellenleitereingang (23) versehener Teilhohlleiter (24) drehbar mit einem zweiten Teilhohlleiter (25) verbunden ist, daß an die Außenwand des zweiten Teilhohlleiters ein dritter Teilhohlleiter (26) ebenfalls mit seiner Außenwand angrenzt, wobei beide Teilhohlleiter fest miteinander verbunden sind und zwischen ihnen mindestens eine Koppelöffnung (29) vorhanden ist, und daß der dritte Teilhohlleiter (26) mit einem vierten, mindestens einen Wellenleiterausgang (28) aufweisenden Teilhohlleiter (27) drehbar verbunden ist.

5. Hohlleiter-Drehkupplung nach Anspruch 4, dadurch gekennzeichnet, daß bei feststehenden äußeren Teilhohlleitern (24, 27) durch Verdrehen der beiden mittleren Teilhohlleiter (25, 26), wobei die in den dritten Teilhohllei, ter (16) eingekoppelten Wellen eine Umkehr der Umlaufrichtung im Gegensatz zur Umlaufrichtung im zweiten Teilhohleiter (25) erfahren, ein Hohlleiter mit variabler elektrischer Länge bzw. ein Phasenschieber realisierbar ist.

6. Hohlleiter- Drehkupplung nach Anspruch 4, dadurch gekennzeichnet, daß durch eine Relativbewegung der mittleren Teilhohlleiter (25, 26) zu den beiden äußeren Teilhohlleitern (24, 27), wenn die Umlaufrichtung der Wellen im zweiten Teilhohlleiter (25) im dritten Teilhohlleiter (26) beibehalten wird, eine Drehkupplung mit konstanter elektrischer Länge realisierbar ist.

7. Hohlleiter-Drehkupplung nach Anspruch 1, dadurch gekennzeichnet, daß ein mit einem Wellenleitereingang (37) versehener Teilhohlleiter (32) mit einem zweiten Teilhohlleiter (33) drehbar verbunden ist, daß sich daran ein nicht geteilter ringförmiger Hohlleiter (34) und daran ein dritter Teilhohlleiter (35) anschließt, wobei die Übergänge zwischen dem nicht geteilten Hohlleiter auf die benachbarten Teilhohlleiter durch 0 dB-Koppelstrukturen (39, 40) verwirklicht sind, und daß mit dem dritten Teilhohlleiter (35) ein vierter einen Wellenleiterausgang aufweisender Teilhohlleiter (36) fest oder drehbar verbunden ist.

## Claims

1. Rotary waveguide coupling whose rotatably connected coupling members are composed of partial waveguides produced by dividing an annular waveguide in a longitudinal sectional plane, with each partial waveguide having at least one waveguide input and output port and guide elements are disposed in the partial waveguides at the waveguide input and output ports to impart a certain direction of circulation to the incoming modes in the annular waveguide and to guide modes of a certain circulation direction out of the annular waveguide, with the guide elements being molded members that are bent in the form of a hook and are provided with a mode blocking structure, characterized in that each molded member (9, 10) disposed in a partial waveguide (1, 2, 3, 4, 5, 6) projects into the other partial waveguide without contact and the faces not contacted with the waveguide walls, except for the curved faces of the molded members (9, 10) which guide the waveguide mode, are equipped with two-dimensional mode blocking structures (15, 16, 17) in the form of grooves (15, 16) cut into the faces and extending in the vertical and horizontal directions.

2. Rotary waveguide coupling according to claim 1, characterized in that a two-dimensionally oriented mode blocking structure (12, 13, 14) is present in the gap separating the two partial waveguides (1, 2, 3,4, 5, 6), said mode blocking structure being provided in the form of grooves (12, 13) that are cut into the separating face of one partial waveguide and extend vertically and parallel to the circular longitudinal waveguide axis.

3. Rotary waveguide coupling according to claim 1, characterized in that in partial waveguides provided with two waveguide input ports (21, 22) and two waveguide output ports (21', 22'), the guide element disposed at one waveguide input port and the guide element disposed at the associated waveguide output port are oriented in mutually opposite directions.

4. Rotary waveguide coupling according to claim 1, characterized in that four partial waveguides (24, 25, 26, 27) are coupled with one another in such a manner that a first partial waveguide (24) which is provided with at least one waveguide input port (23) is rotatably connected with a second partial waveguide (25); the exterior wall of the second partial waveguide borders on the exterior wall of a third partial waveguide (26), with both partial waveguides being fixed to one another leaving at least one coupling opening (29) therebetween; and the third partial waveguide (26) is rotatably connected with a fourth partial waveguide (27) equipped with at least one waveguide output port (28).

5. Rotary waveguide coupling according to claim 4, characterized in that a waveguide having a variable electrical length and a phase shifting member, respectively, can be realized with stationary outer partial waveguides (24, 27) by rotating the two center partial waveguides (25, 26), with the modes coupled into the third partial waveguide (16) being subjected to a reversal of their circulation direction compared to the circulation direction in the second partial waveguide (25).

6. Rotary waveguide coupling according to claim 4, characterized in that a rotary coupling having a constant electrical length can be realized by moving the center partial waveguides (25, 26) relative to the outer two partial waveguides (24,27) if the direction of circulation of the modes in the second partial waveguide (25) is retained in the third partial waveguide (26).

7. Rotary waveguide coupling according to claim 1, characterized in that a partial waveguide (32) provided with a waveguide input port (37) is rotatably connected with a second partial waveguide (33); said partial waveguides are followed by an undivided annular waveguide (34) and then by a third partial waveguide (35), with the transitions between the undivided waveguide to the adjacent partial waveguides being realized by 0 dB coupling structures (39,40); and a fourth partial waveguide (36) having a waveguide output port is either fixed to or rotatably connected with the third partial waveguide (35).

## Revendications

1. Joint rotatif pour guide d'ondes dont les élements de joint, reliés l'un à l'autre avec possibilité de rotation, sont constitués de guides d'ondes partiels qui sont obtenus par division d'un guide d'ondes de forme annulaire selon un plan de coupe longitudinal, étant précisé que chaque guide d'ondes partiel possède au moins une entrée de guide d'ondes ou une sortie de guide d'ondes et etant précisé que dans les guides d'ondes partiels, aux entrées de guide d'ondes ou aux sorties de guide d'ondes sont disposés les éléments de changement de direction qui donnent aux ondes que l'on fait entrer une direction périphérique déterminée dans le guide d'ondes annulaire ou bien font sortir de ce guide d'ondes des ondes d'une direction périphérique déterminée, étant précisé que les éments de changement de direction sont des pièces de forme cintrées en forme de crochet et munies d'une structure d'arrêt des ondes, caractérisé en ce que chaque pièce de forme (9, 10) disposée dans un guide d'ondes partiel (1, 2, 3, 4, 5, 6) pénètre sans contact dans l'autre guide d'ondes partiel, et en ce que les surfaces des pièces de forme (9, 10) qui ne sont pas en contact avec les parois des guides d'ondes, à l'exception de la surface courbe qui assure le changement de direction de l'onde dans le guide d'ondes, sont munies de structures bidimensionnelles (15, 16, 17) d'arrêt des ondes, sous forme de rainures (15,16) courant verticalement et horizontalement, fraisées dans les surfaces.

2. Joint rotatif pour guide d'ondes selon la revendication 1, caractérisé en ce que dans la fente de division des deux guides d'ondes partiels (1, 2, 3, 4, 5, 6) existe une structure bidimensionnelle orientée d'arrêt des ondes, sous forme de rainures (12, 13) courant perpendiculairement et parallèlement à l'axe longitudinal du guide d'ondes de forme circulaire, fraisées dans la surface de division d'un guide d'ondes partiel.

3. Joint rotatif pour guide d'ondes selon la revendication 1, caractérisé en ce que, dans le cas des guides d'ondes partiels comportant deux entrées de guide d'ondes (21, 22) ou deux sorties de guide d'ondes (21', 22'), l'élément de changement de direction disposé à une entrée de guide d'ondes et l'élêment de changement de direction disposé à la sortie correspondante de guide d'ondes sont respectivement orientés dans des directions opposées l'une à l'autre.

4. Joint rotatif pour guide d'ondes selon la revendication 1, caractérisé en ce que quatre guides d'ondes partiels (24, 25, 26, 27) sont couplés l'un avec l'autre de façon telle qu'un premier guide d'ondes partiel (24), comportant au moins une entrée (23) de guide d'ondes est relié, avec possibilité de rotation, à un second guide d'ondes partiels (25), de façon telle qu'un troisième guide d'ondes partiel (26) vient également, par sa paroi extérieure, contre la paroi extérieure du second guide d'ondes partiel, ces deux guides d'ondes partiels étant fermement réunis l'un à l'autre et au moins une ouverture de couplage (29) existant entre eux, et de façon telle que le troisième guide d'ondes partiel (26) est relié, avec possibilité de rotation, à un quatrième guide d'ondes partiel (27) qui présente au moins une sortie de guide d'ondes (28).

5. Joint rotatif pour guide d'ondes selon la revendication 4, caractérisé en ce que, en laissant fixes les guides d'ondes partiels extérieurs (24, 27) et en faisant tourner les deux guides d'ondes partiels médians (25, 26), les ondes qui sont entrées dans le troisième guide d'ondes partiel (16) subissant un changement de direction périphérique en sens opposé à la direction périphérique existant dans le second guide d'ondes partiel (26), on peut réaliser un guide d'ondes de longueur électrique variable ou un dispositif de décalage de phase.

6. Joint rotatif pour guide d'ondes selon la revendication 4, caractérisé en ce que, par un mouvement relatif des guides d'ondes partiels médians (25, 26) par rapport aux deux guides d'ondes partiels extérieurs (24, 27), si la direction périphérique des ondes dans le second guide d'ondes partiel (25) est conservé par le troisième guide d'ondes partiel (26), on peut réaliser un joint rotatif de longueur électrique constant.

7. Joint rotatif pour guide d'ondes selon la revendication 1, caractérisé en ce qu'un guide d'ondes partiel (32) comportant une entrée (37) de guide d'ondes est relié, avec possibilité de rotation, à un second guide d'ondes partiel (33); en ce qu'un guide d'ondes de forme annulaire non divisé (24) s'y raccorde, ainsi qu'ensuite un troisième guide d'ondes partiel (35), les transitions entre le guide d'ondes non divisé et les guides d'ondes partiels voisins étant réalisées au moyens de structures de couplage à 0 dB (39, 40); et en ce qu'au troisième guide d'ondes partiel (35) est relié, fixe ou avec possibilité de rotation, un quatrième guide d'ondes partiel (36) qui presente une sortie de guide d'ondes.
